# EUROPÄISCHE PATENTSCHRIFT

(11) **EP 3 916 927 B1**
(45) Veröffentlichungstag und Bekanntmachung des Hinweises auf die Patenterteilung: **05.07.2023**
(21) Anmeldenummer: 21305584.1
(22) Anmeldetag: 05.05.2021
(51) Int. Cl.: H01R 13/453, H01R 13/512, H01R 24/78, H01R 13/52, H01R 103/00

(54) **SCHUTZKONTAKTSTECKDOSE**
PROTECTIVE CONTACT SOCKET
PRISE DE COURANT DE SÉCURITÉ

(30) Priorität: 29.05.2020 DE 102020114554
(43) Veröffentlichungstag der Anmeldung: 01.12.2021
(73) Patentinhaber: Schneider Electric Industries SAS, 92500 Rueil-Malmaison (FR)
(72) Erfinder: THIRUMALAISAMY, Dinesh Moorthy, 51647 Wiehl (DE)
(74) Vertreter: Manitz Finsterwald Patent- und Rechtsanwaltspartnerschaft mbB

(56) Entgegenhaltungen:
- EP-A1- 2 456 024
- WO-A1-2005/025012
- WO-A1-2019/091985
- DE-A1- 2 701 188
- DE-A1- 3 731 588
- DE-C1- 10 206 025
- DE-U1-202018 104 959

## Beschreibung

Die vorliegende Erfindung betrifft eine Schutzkontaktsteckdose (nach IEC60884).

Dokument EP 2 456 024 A1 offenbart eine Schutzkontaktsteckdose nach dem Oberbegriff des Anspruchs 1. Diese umfasst einen Sockel mit zwei beabstandeten Steckbuchsen, zwischen denen mittig eine zentrale Aufnahme angeordnet ist, sowie einen Steckdosentopf mit zwei Führungsnuten für einen Schutzkontaktstecker, wobei die beiden Führungsnuten jeweils durch zwei parallel beabstandete Vorsprünge gebildet sind.

Auch die Dokumente WO 2019/091985 A1 und WO 2005/025012 A1 offenbaren Schutzkontaktsteckdosen nach dem Oberbegriff des Anspruchs 1.

Derartige Schutzkontaktsteckdosen sind allgemein bekannt, wobei die üblicherweise an den Steckdosentopf angeformten Vorsprünge, welche die Führungsnuten für den Schutzkontaktstecker bilden, mit ihren jeweiligen Stirnflächen um etwa 3 mm von der Eintrittskante des Steckdosentopfes beabstandet sind.

Aus ästhetischen Gründen und zum Schutz der Steckdose gegen Verschmutzung ist es bekannt, einen gegen die Kraft eines Federelementes in den Steckdosentopf einschiebbaren Deckel vorzusehen, der lediglich Öffnungen für die elektrischen Kontakte der Steckdose und des Steckers aufweist, der jedoch ansonsten den Steckdosentopf bündig mit der Eintrittskante des Steckdosentopfes verschließt. Durch Einstecken eines Schutzkontaktsteckers in die Steckdose kann der Deckel in Richtung des Bodens des Steckdosentopfes geschoben werden, wobei die elektrischen Steckkontakte des Schutzkontaktsteckers durch zwei Öffnungen in dem Deckel in die Steckbuchsen des Sockels eingesteckt werden können. Bei einem Herausziehen des Schutzkontaktsteckers aus der Steckdose wird der Deckel dann durch die Kraft des Federelementes zurückgedrückt, bis dieser wieder bündig mit der Eintrittskante des Steckdosentopfes abschließt.

Es ist die Aufgabe der vorliegenden Erfindung, eine Schutzkontaktsteckdose zu schaffen, die günstig herzustellen, kostengünstig zusammenzubauen und einfach zu montieren ist.

Die Lösung dieser Aufgabe erfolgt durch die Merkmale des Anspruchs 1.

Erfindungsgemäß ist ein von einem Schutzkontaktstecker gegen die Kraft eines Federelements in den Steckdosentopf einschiebbarer Deckel und ein an dem Deckel befestigtes Arretierelement vorgesehen, das den Deckel in einer in den Steckdosentopf eingeschobenen Stellung arretiert. Hierdurch wird einerseits erreicht, dass die Steckdose ohne eingesteckten Schutzkontaktstecker durch den Deckel verschlossen wird. Andererseits kann der Deckel bei der Montage der Schutzkontaktsteckdose mit Hilfe des Arretierelementes in der eingeschobenen Stellung fixiert bzw. arretiert werden, so dass der Monteur beim Einschrauben einer Schraube in die zentrale Schraubaufnahme den Deckel nicht gegen die Kraft des Federelements halten muss.

Der Deckel weist eine zentrale Montageöffnung für den Durchtritt eines Schraubendrehers auf, wobei das Arretierelement im Bereich der Montageöffnung eine Betätigungsrampe aufweist, die ein Verschieben des Arretierelementes bewirkt, wenn der Schraubendreher auf die Betätigungsrampe gedrückt wird. Bei dieser Ausführungsform kann das Arretierelement auf einfache Weise dadurch verschoben und in seine Arretierstellung gebracht werden, dass der Schraubendreher auf die Betätigungsrampe des Arretierelementes gedrückt wird, so dass sich dieses seitlich verschiebt, um in die Arretierstellung zu gelangen.

Eine Montageöffnung ermöglicht das Durchstecken eines Schraubendrehers durch den Deckel, so dass eine Befestigungsschraube zur Montage des Steckdosentopfes gedreht werden kann. Die Öffnung kann hierbei beispielsweise so gewählt werden, dass ein vorgeschriebenes Montagewerkzeug, beispielsweise ein Pozidriv-Schraubendreher mit einem Größenindex PZ1 nur mit der Schraubendreherklingenspitze durch die Öffnung hindurchgesteckt werden kann, so dass der Schraubendreher den Deckel beim Einschrauben gleichzeitig gegen die Kraft des Federelementes niedergedrückt hält.

Vorteilhafte Ausführungsformen der Erfindung sind in der Beschreibung, der Zeichnung sowie den Unteransprüchen beschrieben.

Nach einer ersten vorteilhaften Ausführungsform kann das Arretierelement ein federbelasteter Schieber sein, der mit Hilfe eines Betätigungsorgans in eine Arretierstellung verschoben wird und der nach Entfernen des Betätigungsorgans wieder selbsttätig in seine Ausgangsstellung zurückkehrt.

Nach einer weiteren vorteilhaften Ausführungsform kann an dem Steckdosentopf zumindest eine Hinterschneidung für das Arretierelement vorgesehen sein, so dass dieses in seiner Arretierstellung in der Hinterschneidung gehalten ist und dadurch den Deckel in der eingeschobenen Stellung hält.

Nach einer weiteren vorteilhaften Ausführungsform kann das Federelement eine Druckfeder aufweisen, die konzentrisch zu der Schraubaufnahme angeordnet ist. Auf diese Weise ist eine gute Führung des Deckels innerhalb des Steckdosentopfes erreicht, so dass dieser beim Einschieben nicht verkantet oder verkippt.

Nach einer weiteren vorteilhaften Ausführungsform kann der Boden des Steckdosentopfes eine Auflauframpe aufweisen, die das Arretierelement bei Einschieben des Deckels verschiebt. Bei dieser Ausführungsform kann eine Arretierung des Deckels in der eingeschobenen Stellung dadurch bewirkt werden, dass der Deckel manuell in Richtung des Bodens des Steckdosentopfes gedrückt wird. Durch die vorgesehene Auflauframpe kann wird das Arretierelement quer zur Einsteckrichtung etwas verschoben, um einen Eingriff eines Schraubendrehers durch eine Öffnung in dem Deckel zu ermöglichen. Hierdurch kann das Arretierelement mit Hilfe des Schraubendrehers weiter verschoben werden, um den Deckel zu arretieren.

Nach einer weiteren vorteilhaften Ausführungsform kann das Arretierelement eine Betätigungsrampe für jeden Kontaktstift des Schutzkontaktsteckers aufweisen, die ein Verschieben des Arretierelementes bewirkt, wenn der Schutzkontaktstecker in die Schutzkontaktsteckdose eingesteckt wird. Dies trägt dazu bei, die Einstecckräfte zu reduzieren, da das Arretierelement bei Einstecken des Steckers durch dessen Kontaktstifte in seine Arretierstellung gebracht wird, so dass dieses gegen die Kraft der Feder arretiert wird und keine Kraft entgegen der Einsteckrichtung auf den Stecker ausgeübt wird. Wenn dabei die Betätigungsrampen des Arretierelementes Abschnitte mit unterschiedlich starker Steigung aufweisen, kann die Bewegung des Arretierelementes so gesteuert werden, dass sich dieses bei Einstecken des Steckers zunächst nicht bewegt und erst dann in die Arretierstellung verschoben wird, wenn der Deckel mit dem Arretierelement am Boden des Steckdosentopfes angelangt ist, so dass sich die Gegenkraft bei Einstecken des Steckers erhöht.

Nach einer weiteren vorteilhaften Ausführungsform kann ein Berührungsschutz vorgesehen sein, der durch das Arretierelement gebildet ist. Ein solcher Berührungsschutz (Kindersicherung) lässt sich durch Einstecken eines Steckers verschieben, wodurch die Steckbuchsen freigegeben werden. Nach Herausziehen des Steckers kann jedoch das Arretierelement in seine Ausgangsstellung zurücckehren, so dass ein ungewolltes Einstecken von Gegenständen in die Steckbuchsen verhindert ist.

Nach einer weiteren vorteilhaften Ausführungsform kann das Arretierelement in einem mit dem Deckel verbundenen Gehäuse verschiebbar aufgenommen sein, wobei das Gehäuse insbesondere eine Aufnahme für das Federelement aufweisen kann. Auf diese Weise ist mit nur einem Bauteil dafür gesorgt, dass das Arretierelement geschützt ist, verschoben werden kann und das Federelement geführt ist.

Bei herkömmlichen Schutzkontaktsteckdosen sind die vier parallel beabstandeten Vorsprünge, welche die seitlichen Führungsnuten für den Schutzkontaktstecker bilden, üblicherweise einstückig mit dem Steckdosentopf verbunden. Nach einer weiteren vorteilhaften Ausführungsform können diese Vorsprünge jedoch durch ein separates Bauteil gebildet sein, das verschieblich an dem Steckdosentopf gelagert ist. Auf diese Weise ist es möglich, die Vorsprünge mit ihrer vorderen Stirnseite bis an die äußeren Umfangskante des Steckdosentopfes zu verschieben, so dass bei nicht eingeschobenem Deckel innerhalb des Steckdosentopfes - abgesehen von den für elektrische Kontakte erforderlichen Öffnungen - eine geschlossene Oberfläche erscheint. Um den elektrischen Anforderungen zu genügen, muss jedoch bei eingestecktem Stecker ein Abstand von etwa 3 mm zwischen der äußeren Umfangskante des Steckdosentopfes und den vorderen Stirnflächen der parallel beabstandeten Vorsprünge vorhanden sein. Da diese bei der beschriebenen Ausführungsform jedoch verschieblich an dem Steckdosentopf gelagert sind, lässt sich diese Anforderung erfüllen.

Wenn bei der vorstehend beschriebenen Ausführungsform jeweils zwei der parallel beabstandeten Vorsprünge durch ein einziges separates Bauteil gebildet sind, werden nicht nur wenige Bauteile benötigt, sondern ein Zusammenbau der Schutzkontaktsteckdose vor der Montage lässt sich auch schnell und einfach bewerkstelligen.

Nachfolgend wird die vorliegende Erfindung rein beispielhaft anhand verschiedener Ausführungsformen und unter Bezugnahme auf die beigefügten Zeichnungen beschrieben. Es zeigen:
- Fig. 1: eine perspektivische Ansicht einer Schutzkontaktsteckdose;
- Fig. 2: eine perspektivische Ansicht der Abdeckung von Fig. 1 mit abgenommenem Deckel;
- Fig. 3: eine vergrößerte Detaildarstellung des Bauteils von Fig. 2;
- Fig. 4: eine perspektivische Ansicht eines Gehäuses für das Arretierelement;
- Fig. 5: eine perspektivische Ansicht des Gehäuses von Fig. 4 mit eingesetztem Arretierelement;
- Fig. 6: eine perspektivische Ansicht des Arretierelementes von Fig. 5;
- Fig. 7: eine perspektivische Ansicht des Deckels; und
- Fig. 8: eine perspektivische Ansicht eines Bauteils zur Bildung einer Führungsnut.

Fig. 1 zeigt eine Ausführungsform einer Schutzkontaktsteckdose, die einen (in der Figur nicht sichtbaren) Sockel umfasst, in den zwei elektrisch leitende Anschlusskontakte mit zwei Steckbuchsen eingesetzt sind, die voneinander beabstandet in dem Sockel angeordnet sind. Der Sockel ist auf grundsätzlich bekannte Weise mit einem Tragrahmen 16 aus Metall verbunden und in den Sockel ist ein Erdungskontakt 18 eingesetzt. Zur Befestigung des Erdungskontaktes 18 an dem Sockel 10 dient eine Gewindehülse, die über eine Nietverbindung den Erdungskontakt 18 an dem Sockel befestigt.

Die Gewindehülse stellt somit eine zentrale Schraubaufnahme dar, die mittig zwischen den beiden Steckbuchsen in dem Sockel angeordnet ist und die zur Aufnahme einer Befestigungsschraube dient, mit welcher ein Steckdosentopf 24 (Fig. 2) mit dem Sockel verschraubt wird.

Fig. 2 verdeutlicht, dass der Steckdosentopf 24 auf an sich bekannte Weise einstückig mit der Abdeckung 26 verbunden ist, die an die obere Umfangskante 28 des Steckdosentopfes 24 bündig und nahezu rechtwinklig anschließt. Die Oberfläche der Abdeckung 26 muss jedoch nicht eben sein, sondern kann auch gekrümmt oder anderweitig ausgebildet werden.

Zur Befestigung der vorstehend beschriebenen Schutzkontaktsteckdose wird diese auf übliche Weise montiert, indem der Tragrahmen 16 mit Hilfe von Schrauben oder Krallen an einer Wand oder einer Montageöffnung befestigt wird, woraufhin die Einheit aus Steckdosentopf 24 und Abdeckung 26 auf den Sockel aufgesetzt wird. Hierbei wird die Abdeckung 26 zuvor in einen nicht gezeigten Zierrahmen eingesetzt. Anschließend wird eine in einer Öffnung 30 im Boden des Steckdosentopfes 24 vormontierte Befestigungsschraube mit der zentralen Schraubaufnahme verschraubt.

Fig. 1 verdeutlicht, dass ein in den Steckdosentopf 24 einschiebbarer Deckel 40 vorgesehen ist. Dieser Deckel kann von einem Schutzkontaktstecker beim Einstecken gegen die Kraft einer Feder bis zum Boden des Steckdosentopfes 24 eingeschoben werden, wobei die beiden Kontaktstifte des Steckers durch zwei Öffnungen 41, 43 (Fig. 7) in dem Deckel 40 hindurchgesteckt werden. Bei einem Herausziehen des Steckers wird der Deckel 40 dann von der Feder wieder in seine Ausgangsstellung zurückgedrückt, in welcher der Deckel 40 mit der äußeren Umfangskante 28 des Steckdosentopfes 24 bündig abschließt (Fig. 1).

Die Außenkontur des Deckels 40 ist so gestaltet, dass dieser mit wenig Spiel in den Steckdosentopf 24 eingeschoben werden kann, wobei zwei seitliche Vorsprünge 44 und 45 am Außenrand des Deckels 40 in Führungsnuten für den Schutzkontaktstecker gleiten. Diese Führungsnuten 46 und 48 sind bei dem dargestellten Ausführungsbeispiel durch jeweils zwei parallel beabstandete Vorsprünge 50a, 50b und 52a, 52b gebildet, die zusammen mit einem Quersteg 54 als einstückiges Bauteil 55 ausgebildet sind (Fig. 8). Hierdurch lassen sich die Vorsprünge 50a bis 52b innerhalb des Steckdosentopfes 24 in und entgegen der Einsteckrichtung verschieben, so dass die Stirnseiten der Vorsprünge bei nicht eingestecktem Stecker bündig mit dem Deckel 40 abschließen und in eingestecktem Zustand des Steckers den vorgeschriebenen Abstand von etwa 3 mm besitzen.

Fig. 2 zeigt weiterhin, dass der Steckdosentopf 24 in seinem Boden mit zwei beabstandeten Durchtrittsöffnungen 54 und 56 versehen ist, die zur Aufnahme und Führung von zwei Halte- und Führungsarmen 58 und 60 (Fig. 4) dienen, welche an einem Gehäuse 62 (Fig. 4 und 5) angeformt sind, das mit dem Deckel 40 verbunden ist. Um den Deckel 40 in seiner gewünschten Normallage zu halten, in welcher er mit der äußeren Umfangskante 28 des Steckdosentopfes 24 fluchtet, weist der Deckel 40 vier Zapfen 64a, 64b und 66a, 66b auf, die von der Rückseite des Deckels 40 abstehen und die neben den Vorsprüngen 44 und 45 angebracht sind. Zwischen den beiden Halte- und Führungsarmen 58 und 60 ist eine Aufnahme 59 für das Federelement angeformt.

Um den Deckel in seiner im Steckdosentopf 24 eingeschobenen Stellung zu arretieren, ist an dem Deckel 40 ein Arretierelement in Form eines federbelasteten Schiebers 70 vorgesehen, der verschiebbar in dem Gehäuse 62 aufgenommen ist, das an der Unterseite des Deckels 40 durch Einclipsen befestigt ist. Der Schieber 70 kann gegen die Kraft zweier Federn 72 und 74 verschoben werden, wobei die Verschiebebewegung durch verschiedene Mechanismen ausgelöst werden kann. Wenn beispielsweise der Deckel 40 manuell (mit einem Finger) auf den Boden des Steckdosentopfes 24 gedrückt wird, so berührt der Schieber 70 mit zwei Gleitflächen 76 und 78 jeweils eine Auflauframpe 80 und 82 (Fig. 2), die am Boden des Steckdosentopfes 24 angeformt ist. Hierdurch verschiebt sich der Schieber 70 quer zur Einsteckrichtung etwas, wodurch eine zentrale Montageöffnung 42 in dem Deckel 40 freigegeben wird, so dass ein Schraubendreher durch diese gesteckt werden kann, um den Schieber noch weiter zu verschieben, so dass zwei an den äußeren Seiten des Schiebers vorgesehene Nasen 84 und 86 unter jeweils eine Hinterschneidung 88 geschoben werden, die im Bereich des Bodens des Steckdosentopfes 24 vorgesehen ist (vgl. Fig. 3). Hierdurch kann sich der Deckel 40 nicht mehr gegen die Kraft der Feder entgegen der Einsteckrichtung bewegen.

Eine weitere Möglichkeit, den Deckel 40 in seiner eingeschobenen Stellung zu arretieren, ist das Einstecken eines Werkzeugs, beispielsweise eines Schraubendrehers, durch die zentrale Montageöffnung 42 in der Mitte des Deckels 40. Hierdurch gelangt die Spitze des Schraubendrehers auf eine an dem Schieber 70 vorgesehene Betätigungsrampe 90 und ein weiterer Druck auf den Schraubendreher verschiebt wiederum das Arretierelement 70 quer zur Einsteckrichtung, so dass die Nasen 84 und 86 hinter die Hinterschneidungen 88 gedrückt werden und gleichzeitig die Öffnung 30 zugänglich ist. Dennoch verdeckt das Arretierelement in dieser Stellung den Zugang zu den Steckbuchsen und bildet dadurch einen Berührungsschutz.

Eine dritte Möglichkeit zur Verschiebung des Arretierelementes 70 ist das Einstecken eines Schutzkontaktsteckers, so dass dessen Kontaktstifte durch die Öffnungen 41 und 43 in dem Deckel 40 gelangen und auf jeweils einer Betätigungsrampe 92, 94 des Schiebers 70 auftreffen. Hierdurch kann alleine durch Einstecken eines Schutzkontaktsteckers - unterstützt durch die Auflauframpen 80 und 82 - das Arretierelement 70 in seine Blockierstellung verschoben werden. Bei Herabdrücken des Deckels über die Kontaktstifte des Steckers verschiebt sich zunächst das Arretierelement 70 etwas, wenn dies auf den Auflauframpen 80 und 82 gleitet. Hierdurch werden Abschnitte 92b und 94b mit größerer Steigung der beiden Betätigungsrampen 92 und 94 unter die vorderen Enden der Kontaktstift des Steckers verschoben. Ein weiteres Eindrücken des Steckers verschiebt das Arretierelement dann so weit, dass die Kontaktstifte Durchlass erhalten und gleichzeitig das Arretierelement in die Arretierstellung gedrückt wird.

Wie Fig. 6 verdeutlicht, weisen beide Betätigungsrampen 92 und 94 ineinander übergehende Abschnitte 92a, 92b und 94a, 94b auf, die jeweils eine unterschiedlich starke Steigung besitzen. So sind die Abschnitte 92a und 94a weniger stark als die Abschnitte 92b und 94b geneigt. Dies hat zur Folge, dass sich der Schieber 70 bei Einstecken eines Steckers zunächst nicht quer zur Einsteckrichtung bewegt, sondern zusammen mit dem Deckel 40 in Richtung des Bodens des Steckdosentopfes 24 bewegt wird. Erst wenn der Schieber 70 am Boden des Steckdosentopfes anschlägt, erhöht sich die Gegenkraft, so dass eine Bewegung des Schiebers 70 quer zur Einsteckrichtung erfolgt, bis dieser schließlich die Öffnungen 96 und 98 in dem Gehäuse 62 vollständig freigibt, so dass die Kontaktstifte des Schutzkontaktsteckers in ihre zugehörigen Steckkontakte eingesteckt werden können. Das Arretierelement bzw. der Schieber 70 bildet somit einen Berührungsschutz, der sich erst öffnet, wenn Kontaktstifte des Steckers gegen den Schieber 70 drücken und dieser am Boden des Steckdosentopfes 24 anschlägt. Wenn allerdings lediglich mit einem Schraubendreher auf die Betätigungsrampe 90 gedrückt wird, so verschiebt sich der Schieber 70 zwar ebenfalls quer zur Einsteckrichtung, jedoch lediglich so weit, dass die Öffnungen 41 und 43 in dem Deckel 40 nach wie vor durch den Schieber 70 verschlossen sind.

Die vier parallel beabstandeten Vorsprünge 50a, 50b und 52a, 52b sind bei dieser Ausführungsform durch zwei separate Bauteile 55 gebildet, die auf beiden Seiten des Steckdosentopfes 24 verschiebbar angeordnet sind. Die Bauteile 55 weisen an ihrer Unterseite jeweils einen Quersteg 54 auf, um diese Bauteile bei einer Bewegung entgegen der Einsteckrichtung so zu arretieren, dass diese mit ihren vorderen Stirnflächen bündig mit der äußeren Umfangskante 28 des Steckdosentopfes 24 abschließen. Bei einem Einstecken eines Steckers lassen sich jedoch die Bauteile 55 um den erforderlichen Abstand von etwa 3 mm in Richtung des Bodens des Steckdosentopfes 24 drücken, um den gewünschten und erforderlichen Abstand herzustellen.

## Patentansprüche

1. Schutzkontaktsteckdose, umfassend
einen Sockel mit zwei beabstandeten Steckbuchsen, zwischen denen mittig eine zentrale Aufnahme angeordnet ist, sowie einen Steckdosentopf (24) mit zwei Führungsnuten (46, 48) für einen Schutzkontaktstecker, die jeweils durch zwei parallel beabstandete Vorsprünge (50a, 50b; 52a, 52b) gebildet sind, wobei
ein von einem Schutzkontaktstecker gegen die Kraft eines Federelementes in den Steckdosentopf (24) einschiebbarer Deckel (40) und ein an dem Deckel (40) befestigtes Arretierelement (70) vorgesehen ist, das den Deckel (40) in
einer in den Steckdosentopf (24) eingeschobenen Stellung arretiert, **dadurch gekennzeichnet, dass**
die zentrale Aufnahme eine Schraubaufnahme ist,
der Deckel (40) eine zentrale Montageöffnung (42) für den Durchtritt eines Schraubendrehers aufweist und das Arretierelement (70) im Bereich der Montageöffnung (42) eine Betätigungsrampe (90) aufweist, die ein Verschieben des Arretierelementes (70) bewirkt, wenn der Schraubendreher auf die Betätigungsrampe gedrückt wird, und
das Arretierelement (70) in einer Arretierstellung die Schraubaufnahme freigibt, jedoch die Steckbuchsen verdeckt.

2. Schutzkontaktsteckdose nach Anspruch 1,
wobei das Arretierelement ein federbelasteter Schieber (70) ist.

3. Schutzkontaktsteckdose nach Anspruch 1 oder 2,
wobei an dem Steckdosentopf (24) zumindest eine Hinterschneidung für das Arretierelement (70) vorgesehen ist.

4. Schutzkontaktsteckdose nach einem der vorstehenden Ansprüche,
wobei das Federelement eine Druckfeder ist, die konzentrisch zu der zentralen Schraubaufnahme angeordnet ist.

5. Schutzkontaktsteckdose nach einem der vorstehenden Ansprüche,
der Boden des Steckdosentopfes (24) eine Auflauframpe (80, 82) aufweist, die das Arretierelement (70) bei Einschieben des Deckels (40) verschiebt.

6. Schutzkontaktsteckdose nach einem der vorstehenden Ansprüche,
wobei das Arretierelement (70) eine Betätigungsrampe (92, 94) für jeden Kontaktstift des Schutzkontaktsteckers aufweist, die ein Verschieben des Arretierelementes (70) bewirkt, wenn der Schutzkontaktstecker in die Schutzkontaktsteckdose eingesteckt wird.

7. Schutzkontaktsteckdose nach Anspruch 6,
wobei die Betätigungsrampen (92, 94) Abschnitte (92a, 92b; 94a, 94b) mit unterschiedlich starker Steigung aufweisen.

8. Schutzkontaktsteckdose nach einem der vorstehenden Ansprüche,
wobei die Steckbuchsen einen Berührungsschutz aufweisen, der durch das Arretierelement (70) gebildet ist.

9. Schutzkontaktsteckdose nach einem der vorstehenden Ansprüche,
wobei das Arretierelement (70) in einem mit dem Deckel (40) verbundenen Gehäuse (62) verschiebbar aufgenommen ist, das insbesondere eine Aufnahme (59) für das Federelement aufweist.

10. Schutzkontaktsteckdose nach einem der vorstehenden Ansprüche,
wobei zwei oder vier der parallel beabstandeten Vorsprünge (50a, 50b; 52a, 52b) durch ein separates Bauteil (55) gebildet sind, das verschieblich an dem Steckdosentopf (24) gelagert ist.

11. Schutzkontaktsteckdose nach Anspruch 10,
wobei das separate Bauteil (55) durch den Deckel (40) verschiebbar ist.

## Claims

1. A protective contact socket, comprising
a base comprising two plug-in connectors, which are spaced apart and between which a central receptacle is centrally arranged, and a socket cup (24) comprising two guide grooves (46, 48) for a protective contact plug, said guide grooves (46, 48) each being formed by two projections (50a, 50b; 52a, 52b) spaced apart in parallel, wherein
a cover (40) is provided which can be pushed into the socket cup (24) against the force of a spring element by a protective contact plug and a locking element (70) is provided which is fastened to the cover (40) and which locks the cover (40) in a position pushed into the socket cup (24), **characterized in that**
the central receptacle is a screw mount,
the cover (40) has a central assembly opening (42) for the passage of a screwdriver and the locking element (70) has an actuation ramp (90) in the region of the assembly opening (42), said actuation ramp (90) causing a displacement of the locking element (70) when the screwdriver is pressed onto the actuation ramp, and
the locking element (70) releases the screw mount but covers the plug-in connectors in a locking position.

2. A protective contact socket in accordance with claim 1,
wherein the locking element is a spring-loaded slider (70).

3. A protective contact socket in accordance with claim 1 or claim 2,
wherein at least one undercut for the locking element (70) is provided at the socket cup (24).

4. A protective contact socket in accordance with any one of the preceding claims,
wherein the spring element is a compression spring which is arranged concentrically to the central screw mount.

5. A protective contact socket in accordance with any one of the preceding claims,
the base of the socket cup (24) has a run-on ramp (80, 82) which displaces the locking element (70) during the pushing in of the cover (40).

6. A protective contact socket in accordance with any one of the preceding claims,
wherein the locking element (70) has an actuation ramp (92, 94) for each contact pin of the protective contact plug, said actuation ramp (92, 94) causing a displacement of the locking element (70) when the protective contact plug is plugged into the protective contact socket.

7. A protective contact socket in accordance with claim 6,
wherein the actuation ramps (92, 94) have sections (92a, 92b; 94a, 94b) with gradients of different degrees.

8. A protective contact socket in accordance with any one of the preceding claims,
wherein the plug-in connectors have a contact protection which is formed by the locking element (70).

9. A protective contact socket in accordance with any one of the preceding claims,
wherein the locking element (70) is displaceably received in a housing (62) which is connected to the cover (40) and which in particular has a receptacle (59) for the spring element.

10. A protective contact socket in accordance with any one of the preceding claims,
wherein two or four of the projections (50a, 50b; 52a, 52b) spaced apart in parallel are formed by a separate component (55) which is displaceably supported at the socket cup (24).

11. A protective contact socket in accordance with claim 10,
wherein the separate component (55) can be displaced by the cover (40).

## Revendications

1. Prise de courant de sécurité, comprenant
un socle avec deux douilles d'enfichage espacées, entre lesquelles est disposé au milieu un logement central, ainsi qu'un pot de prise de courant (24) avec deux rainures de guidage (46, 48) pour une fiche de contact de sécurité, qui sont formées chacune par deux saillies (50a, 50b ; 52a, 52b) espacées parallèlement,
dans laquelle sont prévus un couvercle (40), qui peut être inséré dans le pot de prise de courant (24) par une fiche de contact de sécurité à l'encontre de la force d'un élément à ressort, et un élément d'arrêt (70) fixé au couvercle (40), qui arrête le couvercle (40) dans une position insérée dans le pot de prise de courant (24),
**caractérisée en ce que**
le logement central est un logement pour vis,
le couvercle (40) présente une ouverture de montage centrale (42) pour le passage d'un tournevis, et l'élément d'arrêt (70) présente, dans la zone de l'ouverture de montage (42), une rampe d'actionnement (90) qui provoque une translation de l'élément d'arrêt (70) lorsque le tournevis est pressé sur la rampe d'actionnement, et
dans une position d'arrêt, l'élément d'arrêt (70) libère le logement pour vis, mais recouvre les douilles d'enfichage.

2. Prise de courant de sécurité selon la revendication 1,
dans laquelle l'élément d'arrêt est un coulisseau (70) sollicité par un ressort.

3. Prise de courant de sécurité selon la revendication 1 ou 2,
dans laquelle au moins une contre-dépouille pour l'élément d'arrêt (70) est prévue sur le pot de prise de courant (24).

4. Prise de courant de sécurité selon l'une des revendications précédentes, dans laquelle l'élément à ressort est un ressort de compression qui est disposé concentriquement par rapport au logement central pour vis.

5. Prise de courant de sécurité selon l'une des revendications précédentes, dans laquelle le fond du pot de prise de courant (24) présente une rampe de montée (80, 82) qui déplace l'élément d'arrêt (70) lors de l'insertion du couvercle (40).

6. Prise de courant de sécurité selon l'une des revendications précédentes, dans laquelle l'élément d'arrêt (70) présente une rampe d'actionnement (92, 94) pour chaque broche de contact de la fiche de contact de sécurité, qui provoque une translation de l'élément d'arrêt (70) lorsque la fiche de contact de sécurité est enfichée dans la prise de courant de sécurité.

7. Prise de courant de sécurité selon la revendication 6,
dans laquelle les rampes d'actionnement (92, 94) présentent des portions (92a, 92b ; 94a, 94b) ayant des pentes différentes.

8. Prise de courant de sécurité selon l'une des revendications précédentes, dans laquelle les douilles d'enfichage présentent une protection contre les contacts accidentels, qui est formée par l'élément d'arrêt (70).

9. Prise de courant de sécurité selon l'une des revendications précédentes, dans laquelle l'élément d'arrêt (70) est logé de façon mobile en translation dans un boîtier (62) relié au couvercle (40), qui présente en particulier un logement (59) pour l'élément à ressort.

10. Prise de courant de sécurité selon l'une des revendications précédentes, dans laquelle deux ou quatre des saillies (50a, 50b ; 52a, 52b) espacées parallèlement sont formées par un composant séparé (55) qui est logé de manière mobile en translation sur le pot de prise de courant (24).

11. Prise de courant de sécurité selon la revendication 10,
dans laquelle le composant séparé (55) peut être déplacé par le couvercle (40).
